# EUROPÄISCHE PATENTSCHRIFT

(11) **EP 1 628 070 B1**
(45) Veröffentlichungstag und Bekanntmachung des Hinweises auf die Patenterteilung: **18.07.2007**
(21) Anmeldenummer: 05010931.3
(22) Anmeldetag: 20.05.2005
(51) Int. Cl.: F21S 8/02, F21V 13/10, F21Y 103/00

(54) **Beleuchtungseinrichtung**
Illumination device
Dispositif d'éclairage

(30) Priorität: 18.08.2004 DE 102004040130
(43) Veröffentlichungstag der Anmeldung: 22.02.2006
(73) Patentinhaber: Aldi Einkauf GmbH & Co. oHG, 45476 Mülheim/Ruhr (DE)
(72) Erfinder: Ernst, Peter, 45478 Mülheim / Ruhr (DE); Ochsenschläger, Robert, 45470 Mülheim / Ruhr (DE)
(74) Vertreter: Nunnenkamp, Jörg

(56) Entgegenhaltungen:
- FR-A- 604 343
- GB-A- 1 527 274
- US-A- 3 009 054

## Beschreibung

Die Erfindung betrifft eine Beleuchtungseinrichtung, insbesondere Deckeneinbau- oder Hänge-Leuchte, mit einem Gehäuse und einem darin angeordneten Leuchtmittel, und mit einem Reflektor für das Leuchtmittel, welcher Reflektor wenigstens zweiteilig mit Primärreflektor und Sekundärreflektor aufgebaut ist, wobei sich beide Reflektoren mit Bezug zum dazwischen angeordneten Leuchtmittel gegenüber liegen, und wobei ein Blendraster für das Leuchtmittel den Primärreflektor trägt.

Im gattungsbildenden Stand der Technik nach der GB 1 527 274 A ist ein Primärreflektor realisiert, welcher gleichsam in das zugehörige Blendraster integriert ist. Das Aggregat aus Blendraster und Primärreflektor wird jeweils randseitig mit dem Sekundärreflektor verbunden, der zugleich das Gehäuse bildet. Das ist im Hinblick auf etwaige Veränderungen an den Reflektoren und/oder eine Nachrüstung verbesserungsbedürftig.

Darüber hinaus arbeitet der Stand der Technik nach der US-PS 3 009 054 oder auch entsprechend der FR 604 343 A ebenfalls mit zweiteiligen Reflektoren aus Primärreflektor und Sekundärreflektor.

Der Erfindung liegt das technische Problem zugrunde, eine Beleuchtungseinrichtung der eingangs beschriebenen Gestaltung so weiter zu entwickeln, dass insbesondere seitliche Bereiche mit dort befindlichen Waren eine bessere Ausleuchtung erfahren, wobei dies mit vereinfachtem Aufbau erreicht werden soll.

Zur Lösung dieser technischen Problemstellung ist eine gattungsgemäße Beleuchtungseinrichtung im Rahmen der Erfindung dadurch gekennzeichnet, dass der Primärreflektor austauschbar gestaltet ist und mit jeweiligen Querschlitzen auf das Blendraster aufgeschoben und hierauf gehalten wird. Dieses Blendraster findet sich an solchen Beleuchtungseinrichtungen meistens obligatorisch, und zwar unterhalb des Leuchtmittels, um den freien Blick auf das Leuchtmittel abzudecken bzw. von ihm ausgehende Blendwirkungen zu vermeiden.

Meistens ist das betreffende Blendraster mit einer Vielzahl von Lamellen ausgerüstet, die im Vergleich zum regelmäßig stabförmigen Leuchtmittel senkrecht zu dessen Längserstreckung angeordnet sind. Da das Licht ein solches stabförmiges Leuchtmittel zumeist in Radialrichtung verlässt, finden sich die Lamellen in parallel zueinander angeordneten Radialebenen und behindern somit den Lichtaustritt in Radialrichtung praktisch nicht oder nur unwesentlich. Dagegen wird im Vergleich zu diesen Radialebenen schräg abgestrahltes Licht und daraus resultierende Blendwirkung wirkungsvoll verhindert.

Im Rahmen der Erfindung dient nun ein solches Blendraster mit seinen Lamellen dazu, den Primärreflektor zu tragen. In diesem Zusammenhang ist der Primärreflektor austauschbar gestaltet und mit jeweiligen Querschlitzen ausgerüstet sowie auf das Blendraster bzw. dessen Lamellen aufgeschoben und wird auf dem Blendraster gehalten. D. h., die zwischen den besagten Querschlitzen und den Lamellen aufgebauten Reibungskräfte reichen aus, um den Primärreflektor nicht nur einwandfrei in der gewünschten Position zu halten, sondern dies auch dauerhaft zu tun. Gleichzeitig ermöglicht eine solche

Ausgestaltung den Austausch des Primärreflektors sowie die Nachrüstung von Beleuchtungsvorrichtungen mit einem solchen Primärreflektor, die bisher nur mit einem Reflektor ausgerüstet sind.

Dieser ursprünglich vorhandene Reflektor übernimmt in Verbindung mit dem nachgerüsteten Primärreflektor nun die Funktion als Sekundärreflektor. Dabei umschließen die beiden Reflektoren das Leuchtmittel bevorzugt bis auf seitliche Freibereiche, wobei der Primärreflektor ergänzend dafür sorgt, dass das Leuchtmittel in Aufsicht auf die Beleuchtungseinrichtung im Ganzen abgedeckt wird. In Verbindung mit den Lamellen des Blendrasters wird das Leuchtmittel folglich vollständig abgedeckt, können dementsprechend unerwünschte Blendwirkungen nicht auftreten. Im Übrigen sind die Reflektoren meistens mit zueinander weisenden konvexen Flächen ausgerüstet.

Durch diese Maßnahmen gelangt von dem Leuchtmittel ausgehendes Licht zwar unverändert direkt in den zu beleuchtenden Raum, aber nur durch die zumeist zwei seitlichen Freibereiche in schräger Richtung. Die Direktabstrahlung erfolgt also größtenteils stumpfwinklig, wobei die beiden das Leuchtmittel verlassenden und durch die seitlichen Freibereiche hindurchtretenden Strahlkegel einen Winkel zwischen ca. 90° und 150° bis 160° einschließen, wobei bevorzugt ein stumpfer Winkel von 120° bis 130° beobachtet wird. Das ist natürlich nicht zwingend.

Sämtliche übrige Strahlung von dem Leuchtmittel wird dagegen entweder von dem Primärreflektor oder von dem Sekundärreflektor oder von beiden in den Raum abgegeben. Dadurch kommt es bereits zu einer lichttechnisch bedeutend besseren und gewollten Ausleuchtung der Seitenbereiche im Vergleich zum direkt unter der Beleuchtungseinrichtung vorhandenen Boden.

In diesem Zusammenhang wird die Beleuchtungseinrichtung regelmäßig mittig in Längserstreckung über einem Gang zwischen zwei Regalen platziert, so dass die erfindungsgemäße Betonung der seitlichen Abstrahlung für eine besonders effektive Ausleuchtung der Regale und der dort platzierten Waren sorgt. Das gilt sowohl für den Fall, dass die beschriebene Beleuchtungseinrichtung als Deckeneinbauleuchte ausgeführt ist als auch dann, wenn eine Hängeleuchte präferiert wird. Unter Berücksichtigung des zuvor angegebenen bevorzugten maximalen Schrägwinkels für die direkte Abstrahlung von ca. 150° bis 160° kann die optimale Höhenposition der beschriebenen Beleuchtungseinrichtung mit Hilfe einfacher trigonometrischer Berechnungen gefunden werden, um in Abhängigkeit von den seitlichen Regalen dennoch eine einwandfreie Ausleuchtung auch der besonders weit oben platzierten Waren zu erreichen.

Im Ergebnis überzeugt die beschriebene Beleuchtungseinrichtung durch eine besonders ausgewogene Beleuchtung der seitlichen Randbereiche wie des Bodens, die das Kaufverhalten positiv beeinflussen.

Zu diesem Zweck sind der Primärreflektor und der Sekundärreflektor größtenteils spiegelsymmetrisch im Vergleich zu einer Längssymmetrieebene des Gehäuses der Beleuchtungseinrichtung ausgebildet. Dabei mag sich das Leuchtmittel auf der Längssymmetrieebene befinden. Hierbei handelt es sich bevorzugt um eine Leuchtstoffröhre auf beispielsweise Neonbasis oder auch eine LED-Leiste, die eine Vielzahl von LED's (Light Emitting Diodes) in Längserstreckung trägt. Für diesen Fall wird man sogenannte Weißlicht-LED's einsetzen, und zwar bevorzugt solche, die einen schwarzen Strahler mit einer Temperatur von ca. 4000 Kelvin nachempfinden, also ein besonders warmes weißes Licht erzeugen. Das erreicht man durch entsprechende Mischung einzelner farbiger LED's in den Grundfarben grün, blau und rot.

Es hat sich bewährt, den Primärreflektor größtenteils dreieckförmig mit Reflektorschenkeln auszubilden, die sich in einer dem Leuchtmittel nächstkommenden Dreieckspitze schneiden. Folgerichtig kann man auch von einer V-Form des Primärreflektors mit den beiden Reflektorschenkeln und dementsprechend einer V-Spitze sprechen.

Darüber hinaus mag die Dreieckspitze bzw. V-Spitze eine an die Querausdehnung des Leuchtmittels angepasste Abflachung aufweisen. Hier trägt die Erfindung dem Umstand Rechnung, dass das Leuchtmittel bzw. die an dieser Stelle zumeist eingesetzte Leuchtröhre im Querschnitt kreisförmig mit endlicher Ausdehnung ausgeführt ist. Dabei mag die Abflachung in etwa dem Radius dieser Leuchtröhre entsprechen, so dass hauptsächlich unter einem spitzen Winkel vom Leuchtmittel nach unten abgestrahltes Licht unmittelbar auf die Reflektorschenkel des Primärreflektors geworfen und von dort unter vergrößertem Schrägwinkel aus dem Gehäuse austritt.

Die Reflektorschenkel des Primärreflektors können in Vertikalrichtung bis unterhalb des Seitenrandes des Sekundärreflektors reichen, und zwar um ein vorgegebenes Maß. Auf diese Weise wird ein seitlicher Lichtaustrittshorizontalspalt definiert, also ein Spalt, der einen horizontalen Lichtaustritt ermöglicht. Darüber hinaus mögen die Reflektorschenkel des Primärreflektors in Horizontalrichtung und fußseitig einen vorgegebenen Abstand vom Seitenrand des Sekundärreflektors besitzen, so dass hierdurch jeweils ein seitlicher Lichtaustrittsvertikalspalt definiert wird. Dadurch wird ergänzend ein vertikaler Lichtaustritt begünstigt.

Es ist aber auch möglich, lediglich mit einem bzw. zwei beidseitig des Primärreflektors definierten Lichtaustrittsvertikalspalten oder nur Lichtaustrittshorizontalspalten zu arbeiten. So oder so treten hauptsächlich zwei Lichtkegel auf direktem Weg aus der beschriebenen Beleuchtungseinrichtung aus, die im Wesentlichen einen stumpfen Winkel einschließen und folglich hauptsächlich seitliche Vertikalbereiche und die dort zumeist vorgesehenen Regale beleuchten.

Der Sekundärreflektor mag über eine im Querschnitt bogenförmige, doppeltbogenförmige, halbkreisförmige, parabole oder vergleichbare Gestaltung verfügen. Außerdem sind ein oder mehrere Durchbrechungen denkbar, um auch einen Lichtaustritt nicht nur nach unten, sondern auch nach oben aus dem Gehäuse heraus zu realisieren, damit die Decke eine Beleuchtung erfährt.

Da sich mit Hilfe des Primärreflektors letztlich die beiden hauptsächlich abgestrahlten Strahlkegel und ihr Winkel zueinander definieren lassen, schlägt die Erfindung weiter vor, den Primärreflektor austauschbar und variabel zu gestalten. Hierdurch kann unterschiedlichen Anforderungen Rechnung getragen werden. Denn im einfachsten Fall ist der Primärreflektor als im Querschnitt im Wesentlichen V-förmiges und gegebenenfalls beschichtetes Blech ausgebildet, welches beispielsweise an Stirnblechen des Gehäuses gehalten wird, so dass der Austausch einfach und schnell gelingt. Ebenso kann der Primärreflektor auch an einem optionalen Blendraster befestigt werden, was den Austausch nochmals vereinfacht.

Im Folgenden wird die Erfindung anhand einer lediglich ein Ausführungsbeispiel darstellenden Zeichnung näher erläutert; es zeigen:
- **Fig.1a und 1b**: die erfindungsgemäße Beleuchtungseinrichtung perspektivisch und im schematischen Querschnitt in einer ersten Variante und
- **Fig. 2a und 2b**: die Beleuchtungseinrichtung perspektivisch und im schematischen Schnitt in einer zweiten Ausgestaltung.

In den Figuren ist eine Beleuchtungseinrichtung dargestellt, die im Rahmen des Beispiels und nicht einschränkend als Deckeneinbau-Leuchte ausgeführt ist. Zu diesem Zweck besitzt die Beleuchtungseinrichtung ein Gehäuse 1, welches mit optionalen kopfseitigen Federschenkeln 2 ausgerüstet ist, die in nicht gezeigte Nuten in einer Deckenkonstruktion eingreifen. In dem Gehäuse 1 ist ein Leuchtmittel 3 angeordnet, bei dem es sich um eine Leuchtröhre bzw. Leuchtstoffröhre auf Neonbasis handeln. Alternativ könnte auch eine Lichtleiste mit LED's zum Einsatz kommen.

Ein Reflektor 4, 5 sorgt dafür, dass das von dem stabförmigen Leuchtmittel 3 im Querschnitt radial abgestrahlte (weiße) Licht eine gewünschte Ablenkung erfährt. Dazu ist der Reflektor 4, 5 zweiteilig mit Primärreflektor 4 und Sekundärreflektor 5 aufgebaut. Beide Reflektoren 4, 5 liegen sich mit Bezug zum größtenteils dazwischen angeordnetem Leuchtmittel 3 gegenüber. Der Primärreflektor 4 ist austauschbar gestaltet und wird im Rahmen der Variante nach den Fig. 1 a, 1b mit jeweiligen Querschlitzen auf ein Blendraster R aufgeschoben und gehalten. Tatsächlich tauchen einzelne Lamellen dieses Blendrasters R in die jeweiligen Querschlitze ein, wobei die hierdurch aufgebauten Reibungskräfte den Primärreflektor 4 in der gewünschten Position halten.

Diese wird letztlich durch die Tiefe der Querschlitze vorgegeben, welche festlegt, wie weit der Primärreflektor 4 auf das Blendraster R bzw. die jeweiligen Lamellen aufgeschoben werden kann (vgl. Fig. 1b). Durch diese Maßnahme wird ein Maß M definiert, welches ausdrückt, wie weit zugehörige Reflektorschenkel 4a, 4b des Primärreflektors 4 in Vertikalrichtung V bis zu einem Seitenrand des Sekundärreflektors 5 reichen, wie nachfolgend noch im Detail erläutert wird. Jedenfalls gewährleistet diese Ausgestaltung eine problemlose Nachrüstung vorhandener Beleuchtungseinrichtungen mit lediglich Sekundärreflektor 5 durch Anbringung des zusätzlichen Primärreflektors 4.

Man erkennt, dass der Primärreflektor 4 in Aufsicht auf die Beleuchtungseinrichtung (Pfeil A in Fig. 1b) das Leuchtmittel 3 abdeckt, so dass die an dieser Stelle realisierte Leuchtstoffröhre 3 von unten her nicht gesehen werden kann, wenn die Beleuchtungseinrichtung in die Decke eingebaut ist. Gleiches gilt, wenn die Beleuchtungseinrichtung als Hängeleuchte ausgeführt ist. Ebenso dann, wenn die Beleuchtungseinrichtung als Wandbeleuchtung Verwendung findet. Beide Reflektoren 4, 5 sind mit zueinander weisenden konvexen Flächen F ausgerüstet.

Die beiden Reflektoren 4, 5 umschließen das Leuchtmittel 3 unter Berücksichtigung von jeweils seitlichen Freibereichen 6 nahezu vollständig. Durch diese Freibereiche 6 kann das vom Leuchtmittel 3 ausgehende Licht direkt das Gehäuse 1 verlassen. Hierdurch werden jeweils zwei direkt abstrahlende Lichtkegel 7, 8 definiert, die in den Fig. 1 b und 2b durchgezogen angedeutet sind. Im Rahmen des Ausführungsbeispiels schließen diese beiden Lichtkegel 7, 8 einen stumpfen bzw. nahezu rechten Winkel α ein, innerhalb dessen keine direkte Strahlung abgegeben wird. Der von den beiden Lichtkegeln 7, 8 überstrichene Bereich (Winkel β) bemisst sich zu ca. 160°. Folgerichtig gehören zu den beiden Lichtkegeln 7, 8 Öffnungswinkel γ von jeweils ca. 35° bis 40°, was jedoch nicht zwingend ist.

Die Beleuchtungseinrichtung wird im Allgemeinen im Vergleich zu lediglich angedeuteten beidseitigen Regalen 9, 10 oberhalb eines damit beleuchteten Ganges so angeordnet, dass die jeweiligen Regale 9, 10 vom Boden bis zum Kopf hauptsächlich mit Hilfe des direkt abgestrahlten Lichtes von den betreffenden Lichtkegeln 7, 8 beleuchtet werden. Dagegen erfährt der Bodenbereich nur eine praktisch indirekte Beleuchtung, indem vom Primärreflektor 4 auf den Sekundärreflektor 5 reflektierte Strahlung nahezu vertikal den Sekundärreflektor 5 verlässt und hier für die gewünschten Lichtverhältnisse sorgt (vgl. die Darstellung in Fig. 2b). Aufgrund dieser mehrfachen Reflexion ist jedoch hier mit einer geringfügig kleineren Lichtstärke im Vergleich zu den Lichtkegeln 7, 8 zu rechnen, was jedoch wegen der im Vergleich zu der seitlich angestrahlten Fläche der Regale 9 und 10 kleineren Bodenfläche, die ausgeleuchtet werden muss, praktisch nicht ins Gewicht fällt.

Insgesamt entsteht ein gleichförmiger und gewünschter Beleuchtungseindruck mit einer Betonung der beidseitigen Regale 9, 10. Dabei wird der Boden zwischen den beiden Regalen 9, 10 ergänzend durch Licht bestrahlt, welches von in den beidseitigen Regalen 9, 10 befindlicher Ware reflektiert wird. Es ist auch möglich, dass der Boden nur hierdurch eine Bestrahlung erfährt und nicht zusätzlich noch durch die skizzierte Mehrfachreflektion.

Man erkennt, dass der Primärreflektor 4 und der Sekundärreflektor 5 spiegelsymmetrisch im Vergleich zu einer Längssymmetrieebene S des Gehäuses 1 und folglich der Beleuchtungseinrichtung im Ganzen ausgebildet sind. Auf dieser Längssymmetrieebene S befindet sich auch das Leuchtmittel 3.

Der Primärreflektor 4 ist größtenteils V-förmig bzw. dreieckförmig mit Reflektorschenkeln 4a, 4b ausgeführt, die sich in einer Dreieckspitze bzw. V-Spitze 11 schneiden, die dem Leuchtmittel 3 am nächsten kommt. Dabei kann diese Dreieckspitze bzw. V-Spitze 11 auch abgeflacht ausgeführt sein, wie dies in der Fig. 2b zu erkennen ist und hier über eine Abflachung 12 verfügen. Die Abflachung 12 ist im Rahmen des Ausführungsbeispiels horizontal angeordnet und besitzt eine Länge, die im Wesentlichen dem Radius des Leuchtmittels 3 im Querschnitt entspricht, was jedoch nicht zwingend ist.

Die Reflektorschenkel 4a, 4b des Primärreflektors 4 reichen in Vertikalrichtung V um ein vorgegebenes Maß M bis unterhalb des Seitenrandes des Sekundärreflektors 5, so dass ein seitlicher Lichtaustrittshorizontalspalt in Gestalt einer senkrechten Komponente 6a des seitlichen Freibereiches 6 vorliegt. Daneben mag noch ein Lichtaustrittsvertikalspalt 6b als horizontale Komponente des seitlichen Freibereiches 6 realisiert sein (vgl. Fig. 1b). Dieser erklärt sich dadurch, dass die Reflektorschenkel 4a, 4b ergänzend in Horizontalrichtung H fußseitig einen vorgegebenen Abstand B zum Seitenrand des Sekundärreflektors 5 aufweisen. Grundsätzlich kann auch nur mit einem Lichtaustrittsvertikalspalt 6b entsprechend der Variante nach Fig. 2b gearbeitet werden, so dass der seitliche Freibereich 6 an dieser Stelle nicht über einen Lichtaustrittshorizontalspalt 6a verfügt.

Der Sekundärreflektor 5 besitzt im Rahmen des Ausführungsbeispiels nach Fig. 1 b im Querschnitt eine angenähert halbkreisförmige Gestalt, wobei das Leuchtmittel 3 größtenteils im Zentrum dieses Halbkreises bzw. dessen könvexen Flächen F angeordnet ist. Daneben mag auch eine doppelt-bogenförmige Ausführung nach der Fig. 2b realisiert werden. Auch andere Gestaltungen, wie zum Beispiel rein bogenförmig oder parabol sind denkbar und werden vom Erfindungsgedanken umfasst.

Dadurch, dass das Leuchtmittel 3 überwiegend zentrumsnah im Vergleich zum Sekundärreflektor 5 angeordnet ist, wird das reflektierte Licht hauptsächlich vertikal aus dem Gehäuse 1 abgestrahlt, während das nicht reflektierte direkt austretende Licht - wie beschrieben - größtenteils schräg verlaufend das Gehäuse 1 verlässt.

Bei dem Leuchtmittel 3 handelt es sich um eine Leuchtstoffröhre 3, wenngleich selbstverständlich auch eine Lichtleiste mit einer Vielzahl an LED's realisiert werden kann, die vorteilhaft auf der Längssymmetrieebene S und/oder beidseitig hiervon angeordnet sein können. Die konvexen Flächen F des Primärreflektors 4 sind dabei entsprechend der angedeuteten Strahlführung nach Fig. 2b so angedeutet, dass das auf sie treffende Licht hauptsächlich auf den Sekundärreflektor 5 trifft. Das wird erreicht, indem das Zentrum des Leuchtmittels oberhalb der V-Spitze 11 bzw. mittig zur Abflachung 12 platziert wird und sich die Reflektorschenkel 4a, 4b in senkrechter Projektion des Leuchtmittels 3 auf den Primärreflektor 4 zunehmend öffnen.

## Patentansprüche

1. Beleuchtungseinrichtung, insbesondere Deckeneinbau-Leuchte, mit einem Gehäuse (1) und einem darin angeordneten Leuchtmittel (3), und mit einem Reflektor (4, 5) für das Leuchtmittel (3), wobei
- der Reflektor (4, 5) wenigstens zweiteilig mit Primärreflektor (4) und Sekundärreflektor (5) aufgebaut ist, wobei ferner
- sich beide Reflektoren (4, 5) mit Bezug zum dazwischen angeordneten Leuchtmittel (3) gegenüberliegen, und wobei
- ein Blendraster (R) für das Leuchtmittel (3) den Primärreflektor (4) trägt,
**dadurch gekennzeichnet, dass**
der Primärreflektor (4) austauschbar gestaltet ist und mit jeweiligen Querschlitzen auf das Blendraster (R) aufgeschoben und hierauf gehalten wird.

2. Beleuchtungseinrichtung nach Anspruch 1, **dadurch gekennzeichnet, dass** der Primärreflektor (4) das Leuchtmittel (3) in Aufsicht auf das Gehäuse (1) abdeckt.

3. Beleuchtungseinrichtung nach einem der Ansprüche 1 bis 2, **dadurch gekennzeichnet, dass** der Primärreflektor (4) und der Sekundärreflektor (5) das Leuchtmittel (3) bis auf jeweils seitliche Freibereiche (6) umschließen.

4. Beleuchtungseinrichtung nach einem der Ansprüche 1 bis 3, **dadurch gekennzeichnet, dass** der Primärreflektor (4) größtenteils V-förmig mit Reflektorschenkeln (4a, 4b) ausgeführt ist, die sich in einer dem Leuchtmittel (3) nächstkommenden V-Spitze (11) schneiden.

5. Beleuchtungseinrichtung nach einem der Ansprüche 1 bis 4, **dadurch gekennzeichnet, dass** die Reflektorschenkel (4a, 4b) des Primärreflektors (4) in Vertikalrichtung (V) bis um ein vorgegebenes Maß (M) unterhalb des Seitenrandes des Sekundärreflektors (5) reichen, so dass jeweils ein seitlicher Lichtaustrittshorizontalspalt (6a) definiert wird.

6. Beleuchtungseinrichtung nach einem der Ansprüche 1 bis 5, **dadurch gekennzeichnet, dass** die Reflektorschenkel (4a, 4b) des Primärreflektors (4) in Horizontalrichtung (H) fußseitig einen vorgegebenen Abstand (B) zum Seitenrand des Sekundärreflektors (5) unter Definition von jeweils Lichtaustrittsvertikalspalten (6b) aufweisen.

7. Beleuchtungseinrichtung nach einem der Ansprüche 1 bis 6, **dadurch gekennzeichnet, dass** der Sekundärreflektor (5) eine im Querschnitt bogenförmige, doppelt bogenförmige, halbkreisförmige, parabole oder vergleichbare Gestalt aufweist.

8. Beleuchtungseinrichtung nach einem der Ansprüche 1 bis 7, **dadurch gekennzeichnet, dass** das Leuchtmittel (3) überwiegend zentrumsnah im Vergleich zum Sekundärreflektor (5) angeordnet ist.

9. Beleuchtungseinrichtung nach einem der Ansprüche 1 bis 8, **dadurch gekennzeichnet, dass** das Leuchtmittel (3) als stabförmige Leuchtstoffröhre auf beispielsweise Neonbasis und/oder LED-Leiste ausgebildet ist.

## Claims

1. Illumination device, in particular a ceiling light, comprising a housing (1) and a lighting means (3) arranged therein, and comprising a reflector (4, 5) for the lighting means (3), wherein
- the reflector (4, 5) is composed of at least two parts, with a primary reflector (4) and a secondary reflector (5), wherein furthermore
- the two reflectors (4, 5) lie opposite one another with respect to the lighting means (3) arranged therebetween, and wherein
- a louver (R) for the lighting means (3) bears the primary reflector (4),
**characterised in that**
the primary reflector (4) is designed in an exchangeable manner and is pushed onto the louver (R) and held thereon by means of respective transverse slots.

2. Illumination device according to claim 1, **characterised in that**, looking towards the housing (1), the primary reflector (4) covers the lighting means (3).

3. Illumination device according to one of claims 1 to 2, **characterised in that** the primary reflector (4) and the secondary reflector (5) enclose the lighting means (3) apart from lateral free areas (6) in each case.

4. Illumination device according to one of claims 1 to 3, **characterised in that** the primary reflector (4) is largely V-shaped, with reflector legs (4a, 4b) which intersect at a V-tip (11) close to the lighting means (3).

5. Illumination device according to one of claims 1 to 4, **characterised in that** the reflector legs (4a, 4b) of the primary reflector (4) extend in the vertical direction (V) until they are a predefined distance (M) below the lateral edge of the secondary reflector (5), so that a lateral light-emitting horizontal gap (6a) is defined in each case.

6. Illumination device according to one of claims 1 to 5, **characterised in that** the lower ends of the reflector legs (4a, 4b) of the primary reflector (4) are at a predefined distance (B) in the horizontal direction (H) from the lateral edge of the secondary reflector (5), so as to define light-emitting vertical gaps (6b) in each case.

7. Illumination device according to one of claims 1 to 6, **characterised in that** the secondary reflector (5) has a shape that is arched, double-arched, semi-circular, parabolic or the like in cross section.

8. Illumination device according to one of claims 1 to 7, **characterised in that** the lighting means (3) is arranged predominantly close to the centre relative to the secondary reflector (5).

9. Illumination device according to one of claims 1 to 8, **characterised in that** the lighting means (3) is designed as a rod-shaped fluorescent tube, for example based on neon, and/or an LED strip.

## Revendications

1. Dispositif d'éclairage, en particulier un luminaire encastré dans le plafond, comprenant un boîtier (1) et un moyen d'éclairage agencé dedans (3), et comprenant un réflecteur (4, 5) pour le moyen d'éclairage (3), dans lequel :
- le réflecteur (4, 5) est constitué au moins de deux parties avec un réflecteur primaire (4) et un réflecteur secondaire (5), dans lequel en outre :
- les deux réflecteurs (4, 5) sont placés l'un à l'opposé de l'autre en référence au moyen d'éclairage (3) agencé entre eux, et dans lequel :
- une grille anti-éblouissante (R) pour le moyen d'éclairage (3) porte le réflecteur primaire (4),
**caractérisé en ce que** :
le réflecteur primaire (4) est conçu de manière à pouvoir être échangé, et est poussé avec des fentes transversales respectives sur la grille anti-éblouissante (R) et est maintenue sur celle-ci.

2. Dispositif d'éclairage selon la revendication 1, **caractérisé en ce que** le réflecteur primaire (4) recouvre le moyen d'éclairage (3) dans la vue en plan sur le boîtier (1).

3. Dispositif d'éclairage selon l'une des revendications 1 à 2, **caractérisé en ce que** le réflecteur primaire (4) et le réflecteur secondaire (5) entourent le moyen d'éclairage (3), à l'exception de zones latérales respectivement libres (6).

4. Dispositif d'éclairage selon l'une des revendications 1 à 3, **caractérisé en ce que** le réflecteur primaire (4) est exécuté en majeure partie en forme de « V » avec des branches de réflecteur (4a, 4b) qui se recoupent dans une pointe en « V » (11) se rapprochant au plus du moyen d'éclairage (3).

5. Dispositif d'éclairage selon l'une des revendications 1 à 4, **caractérisé en ce que** les branches de réflecteur (4a, 4b) du réflecteur primaire (4) s'étendent en direction verticale (V) jusqu'à une mesure prescrite (M) en dessous du bord latéral du réflecteur secondaire (5) de telle sorte qu'une fente horizontale latérale de sortie de lumière (6a) est définie respectivement.

6. Dispositif d'éclairage selon l'une des revendications 1 à 5, **caractérisé en ce que** les branches de réflecteur (4a, 4b) du réflecteur primaire (4) présentent du côté pied, en direction horizontale (H), une distance prescrite (B) envers le bord latéral du réflecteur secondaire (5), en définissant respectivement des fentes verticales de sortie de lumière (6b).

7. Dispositif d'éclairage selon l'une des revendications 1 à 6, **caractérisé en ce que** le réflecteur secondaire (5) présente dans la section transversale une conception en forme d'arc, en forme d'arc double, en forme de demi-cercle, parabolique ou comparable.

8. Dispositif d'éclairage selon l'une des revendications 1 à 7, **caractérisé en ce que** le moyen d'éclairage (3) est agencé principalement à proximité du centre, en comparaison au réflecteur secondaire (5).

9. Dispositif d'éclairage selon l'une des revendications 1 à 8, **caractérisé en ce que** le moyen d'éclairage (3) est réalisé comme tube fluorescent en forme de tige, par exemple à base de néon, et/ou comme barrette à LED.
